# EUROPÄISCHE PATENTSCHRIFT

(11) **EP 0 309 732 B1**
(45) Veröffentlichungstag und Bekanntmachung des Hinweises auf die Patenterteilung: **03.03.1993**
(21) Anmeldenummer: 88113749.1
(22) Anmeldetag: 24.08.1988
(51) Int. Cl.: B42F 7/00, B65H 45/16

(54) **Grossformatiges, bogenförmiges Faltgut, insbesondere Zeichnungskopie (Lichtpause) nach DIN 824**
Large sized arc-shaped foldable article, especially tracing, according to Din 824
Dépliant de grand format, arqué, notamment calque, correspondant à Din 824

(30) Priorität: 29.09.1987 DE 3732736
(43) Veröffentlichungstag der Anmeldung: 05.04.1989
(73) Patentinhaber: METEOR-SIEGEN Apparatebau Paul Schmeck GmbH, 57074 Siegen (DE)
(72) Erfinder: Radtke, Hans-Werner, D-5900 Siegen (DE)
(74) Vertreter: Eisenführ, Speiser & Partner

(56) Entgegenhaltungen:
- CH-A- 495 211
- DE-A- 3 411 739
- DE-A- 3 411 740

## Beschreibung

Die Erfindung betrifft großformatiges, bogenförmiges Faltgut, insbesondere eine Zeichnungskopie (Lichtpause) nach DIN 824, mit einem der Ablage dienenden gelochten Heftrand an der Grundfalte und mit einer Teilfalte oberhalb des Heftrandes, welche von der verlängerten Außenkante des Heftrandes weggeklappt ist und den Heftrand von Stapel- und/oder Restfalten freihält, die die Grundfalte infolge Querfaltung überlappen.

Gemäß DIN 824 ist die Teilfalte eine Schrägfalte, welche sich von einem gewissermaßen punktförmigen Ansatz an der Außenkante des Heftrandes nach oben erweitert, über den anschließenden Bereich des Bogens geschlagen ist und die Lochung des Heftstreifens freilegt, wenn sie zusammen mit dem anschließenden Bogenabschnitt durch Querfaltung über oder unter den an den Heftrand anschließenden Bogenabschnitt gefaltet wird. Wenn dann das längs- und quergefaltete Faltgut - etwa die Lichtpause einer technischen Zeichnung - als 'Paket' mit den Außenmaßen eines DIN A4-Blattes z.B. in einem Aktenordner abgelegt wird, kann der gefaltete Bogen aufgefaltet werden, ohne daß er aus seinem Ablagezustand (in welchem Stifte o.ä. des Ordners die Lochung durchdringen) herausgelöst wird.

Obwohl die Schrägfaltung seit Jahrzehnten zu diesem Zweck bei Zeichnungspausen eingesetzt wird, ist stets bemängelt worden, daß sie ihre vorstehend geschilderte Aufgabe nur unvollkommen erfüllt. Denn die freigelegte Breite des Heftrandes hängt davon ab, welchen Abstand der Falz der Schrägfalte in deren quer über die Grundfalte gefalteten Zustand von der Außenkante des Heftrandes hat. Dieser Abstand ist wegen der Keilform der Schrägfalte in ihrem unteren Bereich - und damit im oberen Bereich des Heftrandes nach der Querfaltung - relativ klein und reicht häufig insbesondere dann nicht aus, wenn auch nahe dem oberen Ende des Heftrandes eine Lochung im Heftrand vorgesehen ist, die ein entsprechend angeordneter Abheftstift des Ablageordners durchsetzen soll.

Deshalb sind immer wieder Alternativen zur Schrägfalte vorgeschlagen worden, welche in DIN 824 auch erwähnt sind. So hat man beispielsweise den Bogen oberhalb des Heftrandes (der Grundfalte) von der Außenkante her über eine der Heftrandbreite entsprechende Breite ausgeschnitten, den Bogen also in Verlängerung des Heftrandes oberhalb der Grundfalte entfernt. Abgesehen davon, daß ein solcher Bearbeitungsschritt namentlich in automatischen Lichtpaus-und Falzstraßen Schwierigkeiten machte, bestehen Nachteile dieses Vorgehens zum einen darin, daß mit dem abgeschnittenen Bogenteil möglicherweise darauf befindliche Informationen wegfallen, und ferner darin, daß beim späteren Auffalten der Bogen einreißt, weil die Ausklinkung im Querfalz ansetzt.

Zur Lösung der Aufgabe, den Heftrand eines auch quergefalteten Faltguts über die Höhe und Breite des Heftrandes ausreichend freizulegen, geht die Erfindung einen anderen Weg:
Sie sieht vor, daß eine Unterkante der Teilfalte durch einen Schlitz von der Außenkante etwa parallel zur ersten Querfaltung oberhalb des Heftrandes gebildet ist, wobei der Schlitz eine etwa der Heftrandbreite entsprechende Tiefe und einen Abstand von jener Querfaltung hat, welcher kleiner ist als der Abstand des obersten Abheftloches von der Querfaltung. Auf diese Weise wird das Faltgut im Bereich der ohnehin rißgefährdeten Querfaltung nicht durch einen von der Außenkante nach innen ragenden Einschnitt und dessen Kerbwirkung zusätzlich geschwächt. Andererseits endet der infolge Querfaltung den Heftrand der Grundfalte überlappende (von der Teilfalte nicht erfaßte) Abschnitt des Bogenrandes oberhalb des Heftrandes der Grundfalte in ausreichender Entfernung - von der Querfalte her gesehen - vor der obersten Lochung des Heftrandes; diese muß zur Sicherung des Faltgutes gegen Ausreißen ja einen ausreichenden Abstand von der die Oberkante des Faltgutes bildenden (ersten) Querfaltung haben.

Der Falz der Teilfalte kann parallel zur Außenkante verlaufen, er kann aber auch nach Art der herkömmlichen Schrägfalte nach oben gegenüber der Außenkante divergieren, so daß die Breite der Teilfalte nach oben hin zunimmt.

Um die Einreißgefahr am Ansatz der Teilfalte weiter zu verringern, kann im Schnittbereich von Unterkante und Faltkante der Teilfalte eine ausgerundete Freistanzung vorgesehen sein.

Eine erfindungsgemäße Vorrichtung zum maschinellen Herstellen der neuen Teilfalte geht von der aus der DE-OS 34 11 740 bekannten Vorrichtung aus. Diese zur Herstellung einer herkömmlichen Schrägfalte geeignete Vorrichtung hat ein Walzenpaar, dessen Spalte im Vorschubweg des Faltgutes liegt, und dessen eine Walze eine Falzbruchleiste trägt, welche mit nachgiebigem Material auf der Gegenwalze zusammenwirkt, wobei das einlaufende Faltgut eine volle Umdrehung des Walzenpaares auslöst.

Erfindungsgemäß ist diese Vorrichtung dadurch weitergebildet, daß die Walzen in Vorschubrichtung des Falzgutes vor der Falzbruchleiste zusammenwirkende Messer tragen, welche den Schlitz in das Faltgut einbringen, und von denen sich ein Messer nur über einen begrenzten Winkel in Umfangsrichtung erstreckt.

Vorteilhafte Weiterbildungen dieser Vorrichtung sind Gegenstand weiterer Unteransprüche.

Die Zeichnungen veranschaulichen die Erfindung an einem Ausführungsbeispiel, und zwar zeigt:
- Fig. 1: in Draufsicht einen Ausschnitt des Bogens mit umgelegter Teilfalte, und zwar den oberen Bereich der Grundfalte mit dem Heftrand und den oben anschließenden unteren Bereich der Teilfalte (letzterer gestrichelt nach Querfaltung um den strichpunktierten Querfalz);
- Fig. 2: eine der Fig. 1 entsprechende Darstellung einer abgewandelten Ausführungsform;
- Fig. 3: einen Querschnitt durch das das Schlitzen und Falzen bewirkende Walzenpaar der erfindungsgemäßen Vorrichtung, und zwar in der Ruhestellung des Walzenpaares bzw. bei Beginn seines Arbeitszyklus';
- Fig. 4: eine der Fig. 3 entsprechende Darstellung des Walzenpaares bei Beendigung des Schlitzvorganges;
- Fig. 5: eine in die Zeichenebene gedrehte ausschnittsweise Draufsicht auf den (gemäß Fig. 4) geschlitzten Bogen;
- Fig. 6: eine in Vorschubrichtung des Bogens gesehene Ansicht des Walzenpaares im Zustand gemäß Fig. 4;
- Fig. 7: eine den Ansichten der Fig. 3 und 4 entsprechende Seitenansicht des Obermessers;
- Fig. 8: eine Ansicht des Obermessers von unten, in Richtung des Pfeiles X in Fig. 7; und
- Fig. 9: einen Schnitt durch den das Obermesser tragenden Walzenring.

Die Fig. 1 und 2 zeigen nur einen Ausschnitt des Bogens 1 (Faltgut) und zwar aus dessen vorderem Bereich in der Vorschubrichtung des Behandlungsdurchlaufes (Fig. 2). Die vordere Außenkante 3 des Bogens 1 bildet zugleich die in Vorschubrichtung vordere Begrenzung der Grundfalte 1a; deren hintere, von der ersten Längsfaltung gebildete Begrenzung ist nicht dargestellt. Die Lage der (später eingebrachten), von der unteren Bogenkante nach oben gesehen ersten Querfaltung ist durch die strichpunktierte Linie 4 angegeben.

Die Fig. 1 und 2 zeigen - in verschiedenen Ausführungsformen - die Ausbildung und Lage einer Teilfalte 5, welche durch Einbringen eines zugleich ihre Unterkante 6a bildenden Schlitzes 6 und Rückklappen des dadurch abgeteilten Vorderrandabschnitts um die Falzlinie 7 gebildet wurde. Die Tiefe des Schlitzes 6 (gegen die Richtung des Pfeiles 2) entspricht zumindest annähernd der Breite eines Heftrandes 8 in der Grundfalte 1a des Bogens 1. Im Heftrand 8 sind Löcher 9 vorgesehen, welche in üblicher Weise der Ablage des Bogens 1 in einem Aktenordner o.dgl. dienen. Nach dem Querfalten des Bogens 1 um die strichpunktierte Linie 4 (erste Querfaltung) liegt die Teilfalte so oberhalb bzw. unterhalb der Grundfalte, daß der Heftrand 8 der Grundfalte frei bleibt. Gleichwohl liegt die vom Schlitz 6 gebildete Kante 6b in ausreichendem Abstand von der einreißgefährdeten ersten Querfaltung (strichpunktierte Linie 4).

Gegenüber der Ausführungsform in Fig. 1 zeigt diejenige der Fig. 2 zwei unterschiedliche, auch einzeln vorzusehende Abwandlungen. Während gemäß Fig. 1 die Falzlinie 7 parallel zur Außenkante 3 verläuft, ist sie gemäß Fig. 2 (nach Art der herkömmlichen Schrägfaltung) schräg gelegt. Außerdem ist in Fig. 2 eine das Einreißen aufgrund Kerbwirkung verhindernde ausgerundete Freistanzung 10 vorgesehen.

Die Fig. 3 und 4 zeigen die wesentlichen Komponenten einer Vorrichtung zum maschinellen Herstellen der Teilfalte 5; ergänzend ist auf die Beschreibung der DE-OS 34 11 740 anhand der dortigen Zeichnungen zu verweisen. In den Walzenspalt 11 eines aus den Walzen 12 und 13 gebildeten Walzenpaares läuft in der Vorschubrichtung (Pfeil 2) der Bogen 1 mit seiner vorderen Außenkante 3 ein. Im Betriebszustand der Fig. 3 passiert die Kante 3 soeben den Sensor 14, welcher einen Arbeitszyklus der Walzen 12, 13 in Form einer einzigen vollen Umdrehung auslöst; in Fig. 3 befinden sich die Walzen 12, 13 gerade noch in ihrer Ruhestellung. Die an den Walzen 12, 13 befindlichen Messer 15 bzw. 16 (vgl. Fig. 6 bis 9) bringen in den vorderen Bereich des Bogens 1 den Schlitz 6 ein, wie dies Fig. 5 verdeutlicht. In Fig. 4 ist der Schlitz 6 gerade vollendet; das Obermesser 15 kommt vom Untermesser 16 frei, und der anschließende Bogen 1 kann den Walzenspalt 11 der Walzen 12, 13 frei passieren. Gleichzeitig mit dem Ende der Bildung des Schlitzes 6 erfolgt oder beginnt jedoch das Einbringen des Falzes 7, und zwar in der gleichen Weise, wie dies in der DE-OS 34 11 740 beschrieben ist. Fig. 6 deutet die Anordnung einer eine schräge Falzlinie 7 (Fig. 2) herstellenden Falzbruchleiste 17 an. Sofern eine zur Außenkante 3 parallele Teilfalte 5 gewünscht wird (Fig. 1), muß die Falzbruchleiste 17 natürlich parallel zur Achse der Walze 12 verlaufen.

Während Fig. 6 u.a. die etwa tellerförmige und ringflanschartige Ausbildung des Gegen- oder Untermessers 16 an der Walze 13 deutlich macht, zeigen die Fig. 7 bis 9 die Ausbildung des Obermessers 15 im einzelnen. Letzteres ist nur über einen begrenzten Winkel (60°) an einem Walzenring 18 ausgebildet und hat in seinem Wirkbereich die der Fig. 9 entnehmbare Querschnittsform eines hinterschnittenen Flansches. In Richtung des Anlaufens an das Gegenmesser 16 ist das Messer 15 mit einem Anlaufabschnitt 19 versehen; es hat zu diesem Zweck sowohl in Umfangsrichtung eine gekrümmte Anlaufkante 20 (Fig. 7) als auch in Achsrichtung eine gekrümmte Anlaufkante 21 (Fig. 8).

Neben dem das Untermesser 16 bildenden Walzenring 18 ist auf der Walze 13 ein Ringbund 22 angeordnet oder ausgebildet, welcher mit seiner Fase 23 das Obermesser 15 gegen das Untermesser 16 drückt (Fig. 6).

## Patentansprüche

1. Großformatiges, bogenförmiges Faltgut, insbesondere Zeichnungskopie (Lichtpause) nach DIN 824, mit einem der Ablage dienenden gelochten Heftrand an der Grundfalte und mit einer Teilfalte oberhalb des Heftrandes, welche von der verlängerten Außenkante des Heftrandes weggeklappt ist und den Heftrand von Stapel- und/oder Restfalten freihält, die die Grundfalte infolge Querfaltung überlappen, dadurch gekennzeichnet, daß eine Unterkante (6a) der Teilfalte (5) durch einen Schlitz (6) von der Außenkante (3) etwa parallel zur ersten Querfaltung (Linie 4) oberhalb des Heftrandes (8) gebildet ist, wobei der Schlitz (6) eine etwa der Heftrandbreite entsprechende Tiefe und einen Abstand von jener Querfaltung (Linie 4) hat, welcher kleiner ist als der Abstand des obersten Abheftloches (9) von der Querfaltung (Linie 4).

2. Faltgut nach Anspruch 1,
dadurch gekennzeichnet, daß die Falzkante (7) der Teilfalte (5) parallel zur Außenkante (3) verläuft.

3. Faltgut nach Anspruch 1,
dadurch gekennzeichnet, daß die Falzkante (7) der Teilfalte (5) einen sich mit deren Abstand von ihrer Unterkante (6a) vergrößernden Abstand von der Außenkante (3) hat.

4. Faltgut nach einem der vorhergehenden Ansprüche, dadurch gekennzeichnet, daß im Schnittbereich von Unterkante (6a) und Falzkante (7) der Teilfalte (5) eine ausgerundete Freistanzung (10) vorgesehen ist.

5. Vorrichtung zum maschinellen Herstellen der Teilfalte nach Anspruch 1 oder einem der folgenden Ansprüche 2-4 mit einem Walzenpaar, dessen Spalt im Vorschubweg des Faltgutes liegt, und dessen eine Walze eine Falzbruchleiste trägt, welche mit nachgiebigem Material auf der Gegenwalze zusammenwirkt, wobei das einlaufende Falzgut eine volle Umdrehung des Walzenpaares auslöst,
dadurch gekennzeichnet, daß die Walzen (12, 13) in Vorschubrichtung (Pfeil 2) des Falzgutes (Bogen 1) vor der Falzbruchleiste (17) zusammenwirkende Messer (15, 16) tragen, welche den Schlitz (6) in das Faltgut (Bogen 1) einbringen, und von denen sich ein Messer (15) nur über einen begrenzten Winkel in Umfangsrichtung der Walze (12) erstreckt.

6. Vorrichtung nach Anspruch 5,
dadurch gekennzeichnet, daß das in Umfangsrichtung begrenzte Messer (15) eine gekrümmte Anlaufkante (20, 21) aufweist und die Form eines teilringartigen, hinterschnittenen Flansches hat.

7. Vorrichtung nach Anspruch 5 oder 6,
dadurch gekennzeichnet, daß das Gegenmesser (16) die Form eines Walzenringes mit tellerartiger Vertiefung hat.

8. Vorrichtung nach den Ansprüchen 6 und 7,
dadurch gekennzeichnet, daß ein neben dem Walzenring angeordneter Bund (22) mit einer Fase (23) das teilringartige Messer (15) an das Gegenmesser (16) andrückt.

9. Vorrichtung nach Anspruch 5 oder einem der folgenden Ansprüche,
dadurch gekennzeichnet, daß die Walzen (12, 13) ein Stanzwerkzeug zur Bildung der Freistanzung (10) tragen.

## Claims

1. A large-sized sheet-like foldable article, especially a tracing (blueprint) according to DIN 824, having a perforated margin at the main fold used for filing and having a partial fold above the margin, which is swung away from the extended outer edge of the margin and keeps the margin clear from the stacking and/or remaining folds, which overlap the main fold as a result of transverse folding,
**characterised in that** a lower edge (6a) of the partial fold (5) is formed by a slit (6) from the outer edge (3) roughly parallel to the first transverse fold (line 4) above the margin (8), the slit (6) having a depth roughly corresponding to the width of the margin and a distance from that transverse fold (line 4), which is smaller than the distance of the uppermost punch hole (9) from the transverse fold (line 4).

2. A foldable article according to Claim 1,
**characterised in that** the folding edge (7) of the partial fold (5) runs parallel to the outer edge (3).

3. A foldable article according to Claim 1,
**characterised in that** the folding edge (7) of the partial fold (5) has a distance from the outer edge (3) which increases with its distance from its lower edge (6a).

4. A foldable article according to any one of the preceding Claims,
**characterised in that** in the intersection region of the lower edge (6a) and the folding edge (7) of the partial fold (5) a rounded open perforation (10) is provided.

5. A device for the mechanised manufacture of the partial fold according to Claim 1 or one of the following Claims 2-4 having a pair of rollers, the slot of which lies in the feed path of the foldable article, and one roll of which supports a folding rail, which cooperates with flexible material on the counter roll, the incoming foldable article triggering a complete rotation of the pair of rollers,
**characterised in that** the rollers (12, 13) support knives (15, 16) cooperating in the feed direction (arrow 2) of the foldable article (sheet 1) in front of the folding rail (17), which produce the slit (6) in the foldable article (sheet 1), and one knife (15) of which extends just over a limited angle in the circumferential direction of the roller (12).

6. A device according to Claim 5,
**characterised in that** the knife (15) limited in the circumferential direction comprises a curved stop edge (20, 21) and has the shape of a partially circular, undercut flange.

7. A device according to Claim 5 or 6,
**characterised in that** the counter-knife (16) has the form of a roller ring with a plate-like recess.

8. A device according to Claims 6 and 7,
**characterised in that** a collar (22) disposed next to the roller ring having a chamfer (23) forces the partially circular knife (15) against the counter-knife (16).

9. A device according to Claim 5 or one of the following Claims,
**characterised in that** the rollers (12, 13) support a punching tool to form the open perforation (10).

## Revendications

1. Dépliant en forme de feuille de grand format, en particulier calque correspondant à DIN 824, comprenant, sur le pli de base, une marge d'accrochage perforée servant à son rangement et, au-dessus de la marge d'accrochage, un pli partiel qui est ouvert à partir du bord extérieur prolongé de la marge d'accrochage et laisse cette dernière libre des plis d'empilage et/ou des plis restants qui recouvrent le pli de base à la suite du pliage transversal, caractérisé en ce qu'un bord inférieur (6a) du pli partiel (5) est formé par une fente (6) s'étendant, depuis le bord extérieur (3), sensiblement parallèlement au premier pliage transversal (ligne 4), audessus de la marge d'accrochage (8), la fente (6) possédant une profondeur qui correspond sensiblement à la largeur de la marge d'accrochage et se trouvant, par rapport à ce pliage transversal (ligne 4), à une distance qui est inférieure à la distance entre le trou d'accrochage le plus haut (9) et le pliage transversal (ligne 4).

2. Dépliant selon la revendication 1, caractérisé en ce que le bord de pliage (7) du pli partiel (5) est parallèle au bord extérieur (3).

3. Dépliant selon la revendication 1, caractérisé en ce que le bord de pliage (7) du pli partiel (5) présente, par rapport au bord extérieur (3), une distance qui augmente à mesure que l'on s'éloigne de son bord inférieur (6a).

4. Dépliant selon l'une des revendications précédentes, caractérisé en ce qu'une découpe arrondie (10) est prévue dans la zone d'intersection entre le bord inférieur (6a) et le bord de pliage (7) du pli partiel (5).

5. Dispositif de confection mécanique du pli partiel selon la revendication 1 ou selon l'une des revendications suivantes 2 à 4, comprenant une paire de cylindres dont l'emprise se trouve sur le trajet d'avance du dépliant et dont l'un des cylindres porte une barrette de marquage de pliure qui coopère avec un matériau flexible sur le cylindre antagoniste, le dépliant introduit déclenchant une rotation complète de la paire de cylindres, caractérisé en ce que, dans le sens d'avance (flèche 2) du dépliant (feuille 1), les cylindres (12, 13) portent, devant la barrette de marquage de pliure (17), des couteaux (15, 16) qui coopèrent ensemble, qui réalisent la fente (6) dans le dépliant (feuille 1) et dont un couteau (15) ne s'étend que sur un angle limité dans le sens circonférentiel du cylindre (12).

6. Dispositif selon la revendication 5, caractérisé en ce que le couteau (15) limité dans le sens circonférentiel comporte un bord de contact courbe (20, 21) et possède la forme d'une collerette partiellement annulaire pourvue d'un décrochement.

7. Dispositif selon la revendication 5 ou 6, caractérisé en ce que le couteau antagoniste (16) a la forme d'un anneau cylindrique pourvu d'un creux en forme d'assiette.

8. Dispositif selon les revendications 6 et 7, caractérisé en ce qu'un collet (22) monté à côté de l'anneau cylindrique et muni d'un chanfrein (23) applique le couteau (15) partiellement annulaire contre le couteau antagoniste (16).

9. Dispositif selon la revendication 5 ou selon l'une des revendications suivantes, caractérisé en ce que les cylindres (12, 13) portent un outil de découpage pour réaliser la découpe (10).
